# EUROPÄISCHE PATENTSCHRIFT

(11) **EP 2 568 245 B1**
(45) Veröffentlichungstag und Bekanntmachung des Hinweises auf die Patenterteilung: **28.02.2018**
(21) Anmeldenummer: 12181514.6
(22) Anmeldetag: 23.08.2012
(51) Int. Cl.: F27D 3/15

(54) **Einrichtung zur Zuführung von Spülmedium in einem Bohrhammer**
Device for supplying flushing media to a hammer drill
Installation d'alimentation de fluide de rinçage dans une perceuse

(30) Priorität: 08.09.2011 AT 12942011
(43) Veröffentlichungstag der Anmeldung: 13.03.2013
(73) Patentinhaber: TMT -BBG Research und Development GmbH, 8605 Kapfenberg (AT)
(72) Erfinder: Wolfsberger, Michael, 8793 Trofaiach (AT); Clesen, Romain, 8528 Colpch Haut (LU)
(74) Vertreter: Wildhack & Jellinek

(56) Entgegenhaltungen:
- DE-B- 1 188 014

## Beschreibung

Die Erfindung bezieht sich auf eine Einrichtung zur Zuführung eines Spülmediums zum Werkzeug eines Bohrhammers, insbesondere zu einem Werkzeug einer Stichloch-Bohrmaschine am Hochofen, bestehend im Wesentlichen aus einem *Gehäuse, einem in diesem axial in eine vorgeschobene und eine rückgestellte Position verschiebbaren Bohrwerkzeug-Haltemittel mit einem zentrischen Hohl und* mit mindestens einem Zuführungskanal für das Spülmedium, einem mit dem Haltemittel *für einen stoßweise und gegebenenfalls rotierenden Antrieb* zusammenwirkenden Übertragungsteil und einem Zuleitmittel sowie Halteteil mit einem Spülmedium-Einlass.
Bohrhämmer mit einem Bohrwerkzeug im schweren Schlag- und gegebenenfalls Rotationsbetrieb, insbesondere zur Offenstellung von Abstichöffnungen von metallurgischen Gefäßen, erfordern zumeist eine Zuführung eines Spülmittels zum Arbeitsbereich des Werkzeuges, um Bohrklein aus dem Bohrloch auszutragen und gegebenenfalls die Werkzeugschneiden zu kühlen.

Generell ist dabei das zumindest einen axial verlaufenden Spülmittelkanal aufweisende Bohrwerkzeug in einem Bohrwerkzeug-Haltemittel oder Adapter festgelegt, welches bzw. welcher in einem Gehäuse in Grenzen verschieb- und drehbar gelagert ist.

Eine Zuführung eines Spülmediums kann dabei mittels Leitungen bzw. Ausnehmungen vom Gehäuse in das Bohrwerkzeug-Haltemittel erfolgen, wobei zwischen diesen Teilen Dichtungen ein Austreten des Mediums verhindern.
Eine derartige Spülmittelführung zum Werkzeug hin hat jedoch den Nachteil, dass bei einem maßvollen Verschleiß der Lagerstellen zwischen Bohrwerkzeug-Haltemittel und Gehäuse des Hammers, der zwar einen weiteren störungsfreien Hammerbetrieb ermöglichte, eine Reparatur aufgrund von Dichtproblemen vorzunehmen ist.
Es wurde schon versucht, an einem in Axrichtung verlängerten Bohrwerkzeug-Haltemittel ein eigenes Zuleitungsmittel für ein Spülmedium, welches nicht in das Hammergehäuse integriert ist, anzuordnen, welches jedoch die Nachteile einer verkürzten Bohrlänge und einer vergrößerten Belastung der Lagerstellen aufweist.

*Aus der* DE 11 88 014 *ist ein Gesteinsbohrgerät mit exzentrisch arbeitendem Borhwerkzeug zum Unterschneiden des gleichzeitig mitgeführten Futterrohrstranges bekannt, wobei das oberste Futterrohr in einem sogenannten Spülkopf eingeschraubt ist. Eine Spülmittelzufuhr oder eine Ableitung desselben erfolgt aus dem Raum zwischen Futterrohr und Bohrstange mittels eines Kanals in der mit dem Futterrohr verbundenen Buchse und einer diese umgebenden Drehhülse.*

Die Erfindung setzt sich zum Ziel, die Nachteile im Stand der Technik zu überwinden und eine Einrichtung zur Zuführung eines Spülmediums zum Werkzeug eines Bohrhammers, insbesondere zu einem Werkzeug einer Stichloch-Bohrmaschine an einem metallurgischen Gefäß der eingangs genannten Art zu schaffen, welche einen geringen Verschleiß im harten Bohrbetrieb aufweist und im Wesentlichen gleichzeitig ein Wechseln der Lagerbuchsen zwischen Bohrwerkzeug-Haltemittel und Gehäuse und ein Wechseln der Dichtungen im Zuleitungsweg für das Spülmittel erforderlich machen.

Dieses Ziel wird bei einer gattungsgemäßen Einrichtung innovativ dadurch erreicht, dass ein im Wesentlichen axsymmetrisch ausgeformtes Zuleitungsmittel und das zugehörige Halteteil ein, vorzugsweise unlösbar verbundenes Bauelement bilden, wobei das Zuleitungsmittel beiderseits jeweils distal Gleitlager, insbesondere Führungsbänder und Dichtungen zum Bohrwerkzeug-Haltemittel hin aufweist und das Halteteil gegenüber dem Gehäuse und/oder einem mit diesem verbundenen Fixierring radial in Grenzen bei Biegung verschiebbar, jedoch tangential formschlüssig festgelegt ist.

Die mit dem Zuleitungsmittel und dem zugehörigen Halteteil gemäß der Erfindung erzielten Vorteile sind im Wesentlichen darin begründet, dass dieses radial in Grenzen bewegbar als sogenanntes "schwimmendes" Zuleitungsmittel bzw. Zuleitungselement ausgeformt ist, welches sich dichtend an das Bohrwerkzeug-Haltemittel anlegen kann, und eine Führung durch das Gehäuse alleine in Drehrichtung formschlüssig erfolgt. Das Bohrwerkzeug-Haltemittel kann bei einem Verschleiß der Lagerstellen in Grenzen eine radiale Verschiebung im Gehäuse ausführen, wobei das Bauelement, Zuleitungsmittel mit Halteteil zwar gegen Verdrehung gesichert ist, jedoch einer Verschiebung des Bohrwerkzeug-Haltemittels folgen kann.

Vorteilhaft ist weiters auch die Ausführungsvariante nach Anspruch 2, bei welcher das radial verschiebbare Bauelement, gebildet aus Zuleitungsmittel für das Spülmedium und Halteteil, axial benachbart zur Lagerbuchse, festgelegt durch ein Distanzelement, positioniert ist und nach Lösen des Fixierringes vom Gehäuse aus diesem das Bauelement mit dem Zuleitungsmittel samt Führungsbänder und Dichtungen und die Lagerbuchse mit Distanzelement ausziehbar sind.

Derart kann auf einfache und wirtschaftliche Weise bei einem im Wesentlichen gleichzeitigen Verschleiß der Lager und Dichtungselemente kurzfristig eine Reparatur vorgenommen werden. In einem Arbeitsgang sind die Dichtungen und Führungsbänder des Zuleitmittels für das Spülmedium sowie die Lagerbuchse für das Bohrwerkzeug-Haltemittel im Gehäuse tauschbar, wobei keine zusätzlichen Bauteile zu demontieren und zu montieren sind, wodurch die erforderliche Reparaturzeit des Bohrhammers effizient reduzierbar ist.

Ein Ausführungsbeispiel der Erfindung, welches lediglich einen Ausführungsweg derselben darstellt, ist in der Zeichnung gezeigt und wird nachfolgend beschrieben.

Es zeigt:
- Fig. 1: Eine Einrichtung zur Zuführung für ein Spülmedium zum Werkzeug eines Bohrhammers

Eine Bezugszeichenliste soll eine Zuordnung der Funktionsmittel und Teile in der Darstellung erleichtern.

Es stellen dar:
- 1: Bohrwerkzeug-Haltemittel
- 11: Zuführungskanal für Spülmedium
- 2: Übertragungsteil
- 3: Gehäuse
- 31: Fixierring
- 4: Zuleitungsmittel
- 41, 41': Gleitlager
- 42, 42': Dichtung
- 5: Halteteil
- 51: Spülmedium-Einlass
- 6: Lagerbuchse
- 61: Distanzelement

Fig. 1 zeigt im Schnitt eine erfindungsgemäße Einrichtung, wobei oberhalb der Mittellinie das Bohrwerkzeug-Haltemittel in vorgeschobener Position und unterhalb der Mittelline in rückgestellter Position dargestellt ist.

Ein Bohrwerkzeug-Haltemittel 1 weist im distalen auskragenden Bereich einen Aufnahmebereich für ein Werkzeug mit Spülkanal auf. Zentrisch im Grundbereich einer Werkzeugaufnahme vom Haltemittel 1 befindet sich ein Hohl, welches mittels einer schrägen Bohrung nach außen einen Zuführungskanal 11 für ein Spülmedium bildet.

Ein Bohrwerkzeug-Haltemittel 1 wird von einem Übertragungsteil 2 stoßweise und gegebenenfalls rotierend angetrieben und hat arbeitsbedingt, bezogen auf ein Gehäuse 3, eine vorgeschobene und eine rückgestellte Position.

Um eine ununterbrochene Zufuhr eines Spülmittels zum Werkzeug sicherzustellen, weist ein Zuleitungsmittel 4 eine axsymmetrische radiale Ausnehmung mit einer Länge auf, welche zumindest einer Distanz zwischen vorgeschobener und rückgestellter Position vom Bohrwerkzeug-Haltemittel 1 entspricht.

Ein Zuleitungsmittel 4 ist mit einem Halteteil 5 fest zu einem Bauelement 4,5 verbunden, wobei im Halteteil 5 ein Spülmedium-Einlass 51 mit einer Verbindung zur radialen Ausnehmung im Zuleitungsmittel 4 besteht.

Beiderseits einer radialen Ausnehmung im Zuleitungsmittel 4 sind distal nach innen zur Axe gerichtet Gleitlager bzw. Führungsbänder 41, 41' und Dichtungen 42, 42' zum Bohrwerkzeug-Haltemittel 1 hin angeordnet.

Ein Bauelement, bestehend aus Zuleitungsmittel 4 und Halteteil 5, liegt mittels Lager 41, 41' und Dichtungen 42, 42' einerseits an der Außenoberfläche des Bohrwerkzeug-Halters 1 an und wird anderseits durch das Halteteil 5 vom Gehäuse 3 mit Fixierring 31 lose geführt.

Eine lose Führung erfolgt derart, dass in radialer Richtung das Bauelement 4,5 verschiebbar ist, tangential jedoch ein ebenflächiger oder dergleichen Anschlag eine Drehung des Elements verhindert, sodass das Zuleitungsmittel 4 sozusagen "schwimmend" am Bohrwerkzeug-Haltemittel 1 dessen radialer Verschiebung folgt.

Wenn erfindungsgemäß die Lagerbuchse 6 im Gehäuse 3 für das Bohrwerkzeug-Haltemittel 1, festgelegt durch ein Distanzelement 61 und ein Zuleitungsmittel 4 für ein Spülmedium, axial benachbart positioniert sind, kann, wie aus Fig. 1 leicht entnehmbar ist, nach einem Lösen eines Fixierringes 31 auf einfache Weise bei einer Reparatur des Bohrhammers nach Austrag des Bohrwerkzeug-Haltemittels 1 das Zuleitungsmittel 4 und die Lagerbuchse 6 mit dem Distanzelement 61 abgezogen und servierte Teile in das Gehäuse 3 wieder eingebracht werden.

## Patentansprüche

1. Einrichtung zur Zuführung eines Spülmediums zum Werkzeug eines Bohrhammers, insbesondere zu einem Werkzeug einer Stichloch-Bohrmaschine am Hochofen, bestehend im Wesentlichen aus einem *Gehäuse (3), einem in diesem axial in eine vorgeschobene und eine rückgestellte Position verschiebbaren Bohrwerkzeug-Haltemittel (1) mit einem zentrischen Hohl und* mit mindestens einem Zuführungskanal (11) für das Spülmedium, einem mit dem Haltemittel (1) *für einen stoßweise und gegebenenfalls rotierenden Antrieb* zusammenwirkenden Übertragungsteil (2) und einem Zuleitmittel (4) sowie Halteteil (5) mit einem Spülmedium-Einlass (51), **dadurch gekennzeichnet, dass** ein im Wesentlichen axsymmetrisch ausgeformtes Zuleitungsmittel (4) und das zugehörige Halteteil (5) ein, vorzugsweise unlösbar verbundenes Bauelement bilden, wobei das Zuleitungsmittel (4) beiderseits jeweils distal Gleitlager (41, 41'), insbesondere Führungsbänder und Dichtungen (42, 42') zum Bohrwerkzeug-Haltemittel (1) hin aufweist und das Halteteil (5) gegenüber dem Gehäuse (3) und/oder einem mit diesem verbundenen Fixierring (31) radial in Grenzen bei Biegung verschiebbar, jedoch tangential formschlüssig festgelegt ist.

2. Einrichtung nach Anspruch 1, **dadurch gekennzeichnet, dass** das radial verschiebbare Bauelement, gebildet aus Zuleitungsmittel (4) für das Spülmedium und Halteteil (5), axial benachbart zur Lagerbuchse (6), festgelegt durch ein Distanzelement (61) positioniert ist und nach Lösen des Fixierringes (31) vom Gehäuse (3) aus diesem das Bauelement (4, 5) mit dem Zuleitungsmittel (4) samt Führungsbänder (41, 41') und Dichtungen (42, 42') und die Lagerbuchse (6) mit Distanzelement (61) ausziehbar sind.

## Claims

1. The invention relates to a device for supplying a flushing medium to the tool of a hammer drill, in particular to a tool of a tap-hole drilling machine on a blast furnace, consisting substantially of a housing (3), a drilling tool holding means (1) which in said housing can be displaced axially into an advanced position and a retracted position and has a central cavity and at least one supply channel (11) for the flushing medium, a transmission part (2) which interacts with the holding means (1) for an intermittently and optionally rotating drive, and a supply means (4) as well as a holding part (5) having a flushing medium inlet (51), **characterised in that** a substantially axially symmetrically shaped supply means (4) and the associated holding part (5) form a preferably non-detachably connected component, wherein the supply means (4) distally on each of the two sides has sliding bearings (41, 41'), in particular guide strips and seals (42, 42'), towards the drilling tool holding means (1), and the holding part (5) is displaceable, radially within limits when bent, relative to the housing (3) and/or a fixing ring (31) connected thereto, but is fixed in a tangentially form-fitting manner.

2. The device according to claim 1, **characterised in that** the radially displaceable component, formed of a supply means (4) for the flushing medium and a holding part (5), is positioned axially adjacent to the bearing bush (6) and fixed by means of a spacer element (61), and after the fixing ring (31) has been released from the housing (3), the component (4, 5) comprising the supply means (4) together with the guide strips (41, 41') and seals (42, 42') and the bearing bushing (6) with the spacer element (61) can be removed from said housing.

## Revendications

1. Installation d'alimentation d'un fluide de rinçage à un outil d'une perceuse, en particulier à un outil d'une machine à forer des trous de coulée dans un haut fourneau, constituée essentiellement d'un boîtier (3), d'un moyen de support d'outil de forage (1) pouvant se déplacer dans celui-ci axialement dans une position avancée et une position en retrait avec un alésage centré et avec au moins un canal d'alimentation (11) pour le fluide de rinçage, d'une pièce de transmission (2) coopérant avec le moyen de support (1) pour un entraînement intermittent et le cas échéant rotatif et d'un moyen de fourniture (4) et d'une pièce de support (5) avec une entrée de fluide de rinçage (51), **caractérisée en ce qu'**un moyen de fourniture (4) formé à symétrie essentiellement axiale et la pièce de support (5) associée forment un composant de préférence relié à demeure, dans lequel le moyen de fourniture (4) présente des deux côtés respectivement des paliers lisses distaux (41, 41'), en particulier des bandes de guidage et des joints (42, 42') vers le moyen de support d'outil de forage (1) et la pièce de support (5) peut se déplacer par rapport au boîtier (3) et/ou à une bague de fixation (31) reliée à celui-ci radialement de manière limitée en flexion, mais est cependant fixée à celui-ci et/ou celle-ci par complémentarité de forme sur le plan tangentiel.

2. Installation selon la revendication 1, **caractérisée en ce que** le composant pouvant se déplacer radialement, formé par le moyen de fourniture (4) pour le fluide de rinçage et la pièce de support (5), est positionné sur le plan axial adjacent à un coussinet (6), fixé par un élément d'écartement (61) et, une fois la bague de fixation (31) détachée du boîtier (3), le composant (4, 5) avec le moyen de fourniture (4) comprenant les bandes de guidage (41, 41') et les joints (42, 42') et le coussinet (6) avec l'élément d'écartement (61) peuvent être extraits de celui-ci.
